# EUROPÄISCHE PATENTSCHRIFT

(11) **EP 0 864 813 B1**
(45) Veröffentlichungstag und Bekanntmachung des Hinweises auf die Patenterteilung: **19.02.2003**
(21) Anmeldenummer: 98200735.3
(22) Anmeldetag: 09.03.1998
(51) Int. Cl.: F23D 14/46, F23D 14/14

(54) **Gasbrenner.**
Gas burner
Brûleur à gaz

(30) Priorität: 11.03.1997 NL 1005494
(43) Veröffentlichungstag der Anmeldung: 16.09.1998
(73) Patentinhaber: NEFIT BUDERUS B.V., 7418 BB Deventer (NL)
(72) Erfinder: Westendorp, Gerard, 6671 BC Zetten (NL); Wierenga, Hendrik Jacob Lammert, 8196 KC Welsum (NL)
(74) Vertreter: Mertens, Hans Victor

(56) Entgegenhaltungen:
- EP-A- 0 035 153
- EP-A- 0 235 789
- EP-A- 0 309 838
- EP-A- 0 602 831
- EP-A- 0 650 015
- EP-A- 0 698 766

## Beschreibung

Die Erfindung bezieht sich auf einen Brenner für gasförmige Brennstoffe, umfassend einen aus zumindestens einem plattenförmigen Teil bestehenden Brennerkörper mit einer in Strömungsrichtung des Gas-Luftgemisches stromaufwärtsen Anströmoberfläche, einer stromabwärtsen Ausflußoberfläche und zwischen ihnen verlaufenden Durchlaßkanälen, wobei von wenigstens einer Anzahl der in der Anströmoberfläche liegenden Mündungen der Durchlaßkanäle die jeweiligen Distanzen zu einer stromaufwärts davon liegenden perforierten Bezugsebene ungleich sind. Ein solcher Brenner ist in der EP 0 235 789 A2 beschrieben.

Deratige Brenner sind an sich bekannt aus EP-A-0 602 831. Bei einem derartigen Brenner besteht der Brennerkörper meistens aus einem hitzebeständigen keramischen Material. Eine Anzahl der in EP-A-0 602 831 gezeigten Brennerkörper ist einfach gekrümmt.

Gasbrenner können beim Betrieb, unter bestimmten Umständen insbesondere ein Resonanzgeräusch hervorbringen, das als störend empfunden wird. Um so mehr weil in der Praxis mehr und mehr moderne, sehr kompakte Hochleistungskessel nicht mehr in einen speziellen, abgeschlossenen Raum untergebracht werden, sondern dort aufgestellt werden, wo dies im Zusammenhang mit der Nutzung des vorhandenen Raumes so günstig wie möglich ist, sollte angestrebt werden, dieses Geräusch soviel wie möglich einzudämmen. Aufgabe der Erfindung ist es daher, Maßnahmen zu ergreifen, durch die das hervorgebrachte Geräusch sehr erheblich verringert, wenn nicht ganz eliminiert wird.

Ausgehend von dem Gedanken, daß das hervorgebrachte Geräusch im wesentlichen von Resonanzen verursacht wird, hat Anmelderin gefunden, daß deren nahezu völlige oder sogar völlige Unterdrückung mit den Maßnahmen von Anspruch 1 erreicht wird. Überraschenderweise hat sich herausgestellt, daß, wenn diese Maßnahme erfüllt wird, die durch Resonanzen bedingte Geräuscherzeugung behoben wird. Eine periodische Funktion ist hier definiert wie eine Kurve mit einem wiederholt auftretenden Funktionswert und Verlauf, quer zur Gasgemischströmungsrichtung gesehen.

Vorzugsweise erfüllt die Distanzvariation in einer Dimension des Brennerkörpers quer zu der Gasgemischströmungsrichtung zumindestens eine Periode der periodischen Funktion, die vorzugsweise eine Sinusfunktion ist. Auch eine Variation gemäß mehreren Funktionen ist möglich.

In einer bevorzugten Ausbildung wird ein Brennerkörper mit einer flachen Anströmoberfläche angewendet, und ist die Bezugsebene eine perforierte Platte, die in einer Dimension quer zu der Gasgemischströmungsrichtung wellenförmig verläuft. Jedoch ist auch eine Ausführungsform möglich, bei der die Bezugsebene eine im wesentlichen flache, perforierte Platte ist, während die Anströmoberfläche des Brennerkörpers in einer Dimension quer zu der Strömungsrichtung des brennbaren Gas-Luftgemisches wellenförmig verläuft. Diese flache Platte kann die herkömmliche Verteilerplatte sein.

Das Schutzbegehren erstreckt sich weiter auf einen in den Ansprüchen 7 und 8 definierten Gasbrenner.

Der in dieser Beschreibung und in den Ansprüchen verwendete Ausdruck "plattenförmig" impliziert nicht, daß die zwei Hauptdimensionen des Querschnitts des Brennerkörpers in einer flachen Ebene liegen.

Die Erfindung wird an Hand der Zeichnung erläutert. Es zeigt:
- Fig. 1: einen schematischen Längsschnitt durch einen Teil einer ersten Ausbildung eines Brenners, in dem die erfindungsgemäßen Maßnahmen angewendet worden sind;
- Fig. 2: eine aufgeschnittene perspektivische Seitenansicht einer praktischen Ausbildung eines Brenners, in dem die Erfindung angewendet worden ist;
- Fig. 3: einen Querschnitt durch einen Brenner der bereits von Anmelderin angewendeten Art und gemäß dem Vorschlag der Erfindung geändert;
- Fig. 4: einen schematischen Längsschnitt durch eine alternative Ausbildung eines erfindungsgemäßen Brenners,

Die Figuren zeigen eine Ausbildung, in der der Brennerkörper im wesentlichen plattenförmig ist; jedoch ist auch eine Konfiguration möglich, in der der Brennerkörper im Schnitt kreisförmig of C-förmig ist, oder aber eine weitere Konfiguration aufweist.

Die Fig. 1 zeigt im Längsschnitt und schematisch einen Teil eines plattenförmigen Brennerkörpers 2 mit einer Anströmoberfläche 4, und einer Ausflußoberfläche 6 mit zwischen ihnen Kanälen 8, die in Anströmrichtung 10 eines brennbaren Gas-Luftgemisches, das über eine stromaufwärts des Brennerkörpers 2 angeordnete Verteilerplatte 12 mit Perforationen 14 anströmt, verlaufen. Beim Betrieb bilden sich Flammen 16 an der Seite der Ausflußoberfläche 6. Ein derartiger Aufbau mit Brennerkörper 2 und Verteilerplatte 10 ist an sich bekannt und hat die im Obenerwähnten beschriebenen Nachteile.

Zur Realisierung des erfindungsgemäßen Vorschlags ist gemäß Fig. 1 stromaufwärts der Anströmoberfläche 4 eine in eine einzige Richtung gewellte, perforierte Platte 18 angeordnet, die die in den Ansprüchen genannte Bezugsebene bildet. So ist also für zum Beispiel den Durchlaßkanaal 8a die Distanz dessen Mündung 8'a, mit d₁ angedeutet, unterschiedlich von der Distanz d₂ zwischen der Mündung 8'b dieser Fläche. Die Wellungen in der Platte verlaufen nach einer Sinusfunktion; ihre Nullinie ist mit 20, die Periode mit P und die Spitze-Spitze-Amplitude mit A angedeutet. Werte für diese, für eine praktische Ausbildung gewählten Größen, werden am Ende dieser Beschreibung gegeben.

Es sei bemerkt, daß es zum Erreichen der bezweckten Wirkung nicht wesentlich ist, ob die Verteilerplatte 12 vorhanden oder nicht vorhanden ist.

Die Fig. 2 zeigt in Perspektive, wie die erfindungsgemäßen Maßnahmen in der Praxis auf einfache Weise realisiert werden können. Der Brennerkörper 2 ist in einem Gehäuse 22 angeordnet; die Ausflußoberfläche des Brennerkörpers 2 bildet die Oberfläche dieses Gehäuses. In dieser Ausbildung wird die Unterseite des Gehäuses durch die Platte 12 gebildet, und eine gewellte, perforierte Metallplatte 24, die die Bezugsebene 18 in Fig. 1 bildet, ist zwischen Brennerkörper 2 und Verteilerplatte 12 angeordnet. Diese gewellte Platte 24 kann aber auch, wie einleuchtend sein wird, die Unterseite des Gehäuses bilden, wobei die Platte 12 dann entfällt.

Die Figur 3 zeigt, wie die erfindungsgemäß vorgeschlagenen Maßnahmen ohne weitgehende Modifikationen in einer bereits bestehenden Konstruktion realisiert werden. Mehr insbesondere zeigt Fig. 3 ein Detail eines von Anmelderin hergestellten und auf den Markt gebrachten Heizkessels vom Typ "Ecomline". Bei diesem Kessel wird das brennbare Gas-Luftgemisch über den Zuführstutzen 30 zugeführt und strömt dann in Richtung auf den Pfeil 32 zu der Brennereinheit 34, mit, in Strömungsrichtung 32 gesehen, nacheinander der Verteilerplatte 36 (vergleichbar mit der Verteilerplatte 12 in Fig. 2) und dem perforierten keramischen Brennerkörper 38 (vergleichbar mit dem Brennerkörper 6 in Fig 2, beziehungsweise 1).

Wie sich aus den Figuren ergibt, kann die erfindungsgemäß vorgeschlagene, gewellte und perforierte Platte 40 ohne nennenswerte Änderung der Konstruktion zwischen der Verteilerplatte 36 und dem Brennerkörper 38 angeordnet werden; die Praxis hat gezeigt, daß diese an sich sehr einfache Maßnahme zu einer überraschenden und erheblichen Abnahme des vom Brenner beim Betrieb hervorgebrachten Geräusches führt. Die einfache Befestigung des Brenners 34 an der Kesselkonstruktion 42 unter Einfügung der Dichtungsprofile 44 macht den Brenner 34 gut zugänglich.

In einer in der Praxis geprüften Ausbildung hat die Brennerplatte 38 die folgenden Abmessungen: Länge x Breite = 226 x 90 mm; und hat die perforierte, gewellte Platte 40 die Abmessungen Länge x Breite = 235 x 92 mm; die in Fig. 2 abgebildeten Wellungen stehen quer zu der Längsrichtung, haben eine Periodizität von 36 mm (also insgesamt 6 ganze Wellungen über die Längsrichtung) mit einer Spitze-Spitze-Amplitude von 6 mm. Der Perforationsgrad der Verteilerplatte 36 betrug 4% und derjenige der perforierten Platte 40, 50% bei einem im wesentlichen regelmäßigen Perforationsmuster.

Die Fig. 4 zeigt eine alternative Realisierung der erfindungsgemäßen Maßnahmen. Hier ist die Ausflußoberfläche 52 des Brennerkörpers 50 eine flache Ebene, und ist die Anströmoberfläche 54 in einer Richtung quer zu der Anströmrichtung des brennbaren Gas-Luftgemisches gewellt ausgeführt, wodurch auch hier als Effekt erzielt wird, daß die jeweiligen Distanzen der Mündungen der angrenzenden Durchlaßkanäle 58, die zwischen Anströmoberfläche 54 und Ausflußoberfläche 52 verlaufen, unterschiedlich sind. Die Distanz ist für den Kanal 58a mit d₃ und für den Kanal 58b mit d₄ angegeben. Die perforierte Bezugsebene 60 wird hier durch die herkömmliche Verteilerplatte gebildet.

Der Vorteil dieser Konstruktion besteht darin, daß die zusätzliche Zwischenplatte entfallen kann, jedoch steht dem gegenüber, daß der Brennerkörper 50, wie die Zeichnung zeigt, stellenweise ziemlich dünn sein wird.

## Patentansprüche

1. Brenner für gasförmige Brennstoffe, umfassend einen aus zumindestens einem plattenförmigen Teil bestehenden Brennerkörper (2) mit einer in Strömungsrichtung des Gas-Luft-Gemisches stromaufwärtsen Anströmoberfläche (4), einer stromabwärtsen Ausflußoberfläche (6) und zwischen ihnen verlaufenden Durchlaßkanälen (8), wobei von wenigstens einer Anzahl der in der Anströmoberfläche (4) liegenden Mündungen (8'a, 8'b) der Durchlaßkanäle (8) die jeweiligen Distanzen (d₁, d₂) zu einer stromaufwärts davon liegenden perforierten Bezugsebene (18) ungleich sind, **dadurch gekennzeichnet, daß** die Distanzvariation zwischen gemeinten Mündungen (8'a, 8'b) und der Bezugsebene (18) in einer Richtung quer zu der Gasgemischströmungsrichtung zumindestens eine periodische Funktion erfüllt.

2. Brenner nach Anspruch 1, **dadurch gekennzeichnet, daß** die Distanzvariation zwischen gemeinten Mündungen (8'a, 8'b) und der Bezugsebene (18) in einer Richtung quer zu der Gasgemischströmungsrichtung zumindestens eine Periode der periodischen Funktion erfüllt.

3. Brenner nach Anspruch 1 oder 2, **dadurch gekennzeichnet, daß** die Funktion eine Sinusfunktion ist.

4. Brenner nach einem der Ansprüche 1 - 3, **dadurch gekennzeichnet, daß** die Anströmoberfläche (4) eine im wesentlichen flache Ebene ist, und die Bezugsebene (18) in einer Dimension quer zu der Gasgemischströmungsrichtung wellenförmig verläuft.

5. Brenner nach einem der Ansprüche 1 - 3, **dadurch gekennzeichnet, daß** die Bezugsebene (60) eine im wesentlichen flache Ebene ist, und die Anströmoberfläche (54) des Brennerkörpers (50) in einer Dimension quer zu der Strömungsrichtung des Gas-Luftgemisches wellenförmig verläuft.

6. Brenner nach Anspruch 5, **dadurch gekennzeichnet, daß** die Bezugsebene (60) die herkömmliche Verteilerplatte ist.

7. Brenner für gasförmige Brennstoffe, umfassend einen plattenförmigen Brennerkörper (2) mit einer Anströmoberfläche (4), einer Ausflußoberfläche (6) und zwischen ihnen verlaufenden Durchlaßkanälen (8) für das brennbare Gas-Luftgemisch, das in der Vorderfläche eines Gehäuses (22), dessen Hinterfläche von einer im wesentlichen flachen, von dem brennbaren Gas-Luftgemisch angeströmten, perforierten Verteilerplatte (12) gebildet wird, angeordnet ist, **gekennzeichnet durch** eine, in einer dimension quer zu der Strömungsrichtung des Gas-Luft-Gemisches gewellten, perforierten Zwischenplatte (24), die zwischen der im wesentlichen flachen Anströmoberfläche (4) des Brennerkörpers (2) einerseits und der Verteilerplatte (12) andererseits angeordnet ist.

8. Brenner nach Anspruch 7, **dadurch gekennzeichnet, daß** bei einem Seitenverhältnis des Brennerkörpers (2) von ca. 2,5 und bei einer perforierten Zwischenplatte (24) mit quer zu der Längsrichtung des Brennerkörpers sinusförmig verlaufenden Wellungen, die Länge einer einzelnen ganzen Sinuswelle zwischen 0,1 und 0,2 mal der Länge des Brennerkörpers (2), und die Spitze-Spitze-Amplitude einer einzelnen ganzen Sinuswelle zwischen 0,02 und 0,04 mal der Länge des Brennerkörpers (2) liegt.

## Claims

1. A burner for gaseous fuels, including a burner body (2) comprising at least one plate-shaped member, with an afflux surface (4) which is upstream in the direction of flow of the gas-air mixture, a downstream discharge flow surface (6) and transmission passages (8) extending between them, wherein of at least a number of the mouth openings (8'a, 8'b), which are in the afflux surface (4), of the transmission passages (8), the respective distances (d₁, d₂) to a perforated reference plane (18) which is disposed upstream thereof are unequal, **characterised in that** the variation in distance between meant mouth openings (8'a, 8'b) and the reference plane (18) in a direction transversely with respect to the gas mixture flow direction satisfies at least a periodic function.

2. A burner according to claim 1 **characterised in that** the variation in distance between meant mouth openings (8'a, 8'b) and the reference plane (18) in a direction transversely with respect to the gas mixture flow direction satisfies at least one period of the periodic function.

3. A burner according to claim 1 or claim 2 **characterised in that** the function is a sine function.

4. A burner according to one of claims 1 to 3 **characterised in that** the afflux surface (4) is a substantially flat plane and the reference plane (18) extends in a wave-shaped configuration in a dimension transversely with respect to the gas mixture flow direction.

5. A burner according to one of claims 1 to 3 **characterised in that** the reference plane (60) is a substantially flat plane and the afflux surface (54) of the burner body (50) extends in a wave-shaped configuration in a dimension transversely with respect to the gas-air mixture flow direction.

6. A burner according to claim 5 **characterised in that** the reference plane (60) is the conventional distributor plate.

7. A burner for gaseous fuels including a plate-shaped burner body (2) with an afflux surface (4), a discharge flow surface (6) and transmission passages (8) extending between them for the burnable gas-air mixture, which is arranged in the front surface of a housing (22) whose rear surface is formed by a substantially flat perforated distributor plate (12) to which the burnable gas-air mixture flows, **characterised by** a perforated intermediate plate (24) which is of a wave-shaped configuration in a dimension transversely with respect to the flow direction of the gas-air mixture and which is arranged between the substantially flat afflux surface (4) of the burner body (2) on the one hand and the distributor plate (12) on the other hand.

8. A burner according to claim 7 **characterised in that** with a sides ratio of the burner body (2) of about 2.5 and with a perforated intermediate plate (24) with wave configurations extending in a sine shape transversely with respect to the longitudinal direction of the burner body, the length of a single entire sine wave is between 0.1 and 0.2 times the length of the burner body (2) and the peak-to-peak amplitude of a single entire sine wave is between 0.02 and 0.04 times the length of the burner body (2).

## Revendications

1. Brûleur à combustibles gazeux, comportant un corps (2) de brûleur constitué d'au moins une partie en forme de plaque avec une surface d'afflux (4) située en amont dans le sens de circulation du mélange gaz-air, une surface de refoulement (6) située en aval, et des canaux de passage (8) s'étendant entre ces dernières, les distances respectives (d₁, d₂) par rapport à un plan de référence perforé (18) situé en amont d'un nombre au moins de débouchés (8'a, 8'b) des canaux de passage (8) situés dans la surface d'afflux (4) étant inégales, **caractérisé en ce que** la variation de distance entre lesdits débouchés (8'a, 8'b) et le plan de référence (18) remplit au moins une fonction périodique dans une direction transversale au sens de circulation du mélange gazeux.

2. Brûleur selon la revendication 1, **caractérisé en ce que** la variation de distance entre lesdits débouchés (8'a, 8'b) et le plan de référence (18) remplit au moins une période de la fonction périodique dans une direction transversale au sens de circulation du mélange gazeux.

3. Brûleur selon la revendication 1 ou 2, **caractérisé en ce que** la fonction est une fonction sinus.

4. Brûleur selon l'une quelconque des revendications 1 à 3, **caractérisé en ce que** la surface d'afflux (4) est un plan sensiblement plat, et **en ce que**, dans une dimension transversale au sens de circulation du mélange gazeux, le plan de référence (18) s'étend en forme d'ondulations.

5. Brûleur selon l'une quelconque des revendications 1 à 3, **caractérisé en ce que** le plan de référence (60) est un plan sensiblement plat, et **en ce que**, dans une dimension transversale au sens de circulation du mélange gaz-air, la surface d'afflux (54) du corps (50) de brûleur s'étend en forme d'ondulations.

6. Brûleur selon la revendication 5, **caractérisé en ce que** le plan de référence (60) est la plaque de répartition classique.

7. Brûleur à combustibles gazeux, comportant un corps (2) de brûleur en forme de plaque avec une surface d'afflux (4), une surface de refoulement (6), et des canaux de passage (8) s'étendant entre ces dernières pour le mélange combustible gaz-air, lequel corps de brûleur est disposé dans la face avant d'un boîtier (22), dont la face arrière est constituée d'une plaque de répartition perforée (12) sensiblement plate à laquelle afflue le mélange combustible gaz-air, **caractérisé par** une plaque intermédiaire perforée (24), qui est ondulée dans une dimension transversale au sens de circulation du mélange gaz-air, et qui est disposée entre la surface d'afflux (4) sensiblement plate du corps (2) de brûleur d'une part, et la plaque de répartition (12) d'autre part.

8. Brûleur selon la revendication 7, **caractérisé en ce que**, avec un rapport de côtés du corps (2) de brûleur de l'ordre de 2,5 et une plaque intermédiaire perforée (24) comportant des ondulations sinusoïdales s'étendant transversalement à la direction longitudinale du corps de brûleur, la longueur d'une onde sinusoïdale entière individuelle se situe entre 0,1 et 0,2 fois la longueur du corps (2) de brûleur, et l'amplitude de crête à crête d'une onde sinusoïdale entière individuelle entre 0,02 et 0,04 fois la longueur du corps (2) de brûleur.
